# EUROPÄISCHE PATENTSCHRIFT

(11) **EP 0 487 881 B1**
(45) Veröffentlichungstag und Bekanntmachung des Hinweises auf die Patenterteilung: **13.03.1996**
(21) Anmeldenummer: 91117551.1
(22) Anmeldetag: 15.10.1991
(51) Int. Cl.: C25C 7/00, C25C 7/06, C25C 7/02

(54) **Verfahren und Vorrichtung zum elektrolytischen Austragen von Metallen aus einer Metallionen enthaltenden Lösung sowie Elektrode zur Durchführung des Verfahrens**
Process and apparatus for the electrolytic recovery of metals from a solution containing metal-ions and electrode for carrying out said process
Procédé et dispositif pour la récupération électrolytique de métaux à partir d'une solution contenant des ions métalliques et électrode pour effectuer le procédé

(30) Priorität: 29.11.1990 DE 4038065
(43) Veröffentlichungstag der Anmeldung: 03.06.1992
(73) Patentinhaber: W.C. Heraeus GmbH, D-63450 Hanau (DE)
(72) Erfinder: Kühn-von Burgsdorff, Jochen-Werner, W-6454 Bruchköbel (DE); Ströder, Ulrich, Dr., W-8752 Johannesberg (DE)
(74) Vertreter: Kühn, Hans-Christian

(56) Entgegenhaltungen:
- EP-A- 0 049 172
- WO-A-90/03456

## Beschreibung

Die Erfindung betrifft ein Verfahren zum elektrolytischen Austragen von Metall aus einer Metallionen enthaltenden Lösung, wobei in einer ersten Zelle eine mit dem positiven Pol einer Spannungsquelle verbundene Anode in die Lösung eingetaucht und Metall aus der Lösung auf einer Elektrode abgeschieden wird, diese Elektrode in eine zweite einen flüssigen Elektrolyten enthaltende Zelle überführt wird und das abgeschiedene Metall von der Elektrode in den Elektrolyten wieder abgegeben und aus dem Elektrolyten auf einer Gegenelektrode wieder niedergeschlagen wird und wobei danach die vom Metall befreite Elektrode aus der zweiten Zelle wieder in die erste Zelle überführt wird, sowie eine Vorrichtung und eine Elektrode zur Durchführung des Verfahrens.

Aus der DE-A-22 32 903 ist ein Verfahren zur elektrolytischen Raffination von Kupfer aus dessen mit anderen Metallionen verunreinigten Salzlösungen unter Verwendung von Titan-Elektroden als Elektrolytblechen bekannt; die Titan-Elektroden werden dabei in einer ersten Lösung als Kathoden eingesetzt und nach erfolgter Abscheidung des Kupfers einem zweiten Bad mit reinem Elektrolyten zugeführt, wo das vorher abgeschiedene Kupfer zu 100% wieder abgelöst wird, wobei die Titan-Elektrode anodisch geschaltet ist. Als Werkstoff für die umschaltbare Elektrode wird Titan eingesetzt, wobei nach der erfolgten anodischen Ablösung des Kupfers die Elektrode ohne Zwischenbehandlung sofort wieder im ersten Bad eingesetzt werden kann, in dem sie kathodisch geschaltet wird; die Titan-Elektrode verhält sich bei anodischer Schaltung wie eine Kupfer-Anode, so lange Kupfer auf der Titan-Anode haftet; die nach Auflösung des Kupfers auftretende Passivierung des Titans macht sich dann durch starken Stromabfall bzw. Spannungsanstieg bemerkbar. Auch wenn dieser spontane Stromabfall und Spannungsanstieg gut zur automatischen Überwachung des Elektrolysevorganges benutzt werden kann, ist die Möglichkeit eines weitgehend automatisierten Betriebes weitgehend eingeschränkt, da der Abschaltungsvorgang der kathodisch geschalteten Titan-Elektrode nicht so einfach zu überwachen ist; ein selbstätiger Betrieb ist insofern problematisch, da besondere Handhabungswerkzeuge zur Umsetzung der Titan-Platte in die jeweilige Lösung erforderlich sind.

Ein weiteres Verfahren zur Elektroraffination eines Metalls aus der Gruppe Kupfer, Zink, Nickel, Blei oder Mangan unter Verwendung einer Titan-Elektrode als Kathode ist aus der GB-A- 13 45 411 bekannt. Die Entfernung des abgeschiedenen Metalls von der Titan-Elektrode erfolgt hierbei durch mechanisches Abstreifen. In einem Ausführungsbeispiel wird die elektrische Serienschaltung mehrerer Kupfer-Raffinationszellen beschrieben, die alle vom gleichen Strom durchflossen werden; dabei können jeweils nach Größe der im Elektrolyten getauchten Kathodenflächen unterschiedliche Kathoden-Stromdichten erzielt werden.

Weiterhin ist aus der EP-A-0 049 172 ein Verfahren zur Gewinnung eines Edelmetalls aufseiner Lösung durch Adsorption einer gelösten Verbindung des Edelmetalls an Aktivkohle bekannt, wobei die Aktivkohle in Form eines Fasern aus aktiviertem Kohlenstoff umfassenden Körpers vorliegt; der faserhaltige Körper ist als elektrisch leitendes umlaufendes Endlosband in einem elektrochemischen Verfahren zur Metallabreicherung von Lösungen und zur Regeneration von Elektrolytbändern einsetzbar; das im kontinuierlichen Betrieb arbeitende Endlosband ist dabei in einer elektrochemischen Zelle als Anode geschaltet.

Weiterhin ist aus der WO-A-90/03456 eine Vorrichtung zur elektrolytischen Regeneration von Metall, insbesondere Silber aus dem fotografischen Entwicklungsprozeß bekannt, wobei auf dem kathodisch geschalteten Endlosband das Metall abgeschieden und außerhalb der Lösung mechanisch vom Band abgestreift wird.

Ausgehend von der DE-A-22 32 903 stellt sich die Erfindung die Aufgabe, ein selbsttätig arbeitendes Verfahren zur elektrolytischen Raffination von Metallen aus einer Metallionen enthaltenden Lösung zu schaffen, wobei der Transport der mit dem abgeschiedenen Metall versehenen Elektrode in eine weitere Lösung automatisch erfolgt und eine jeweilige Einstellung zur Optimierung der Verfahrensparameter möglich ist. Weiterhin sollen eine Vorrichtung und eine Elektrode zur Durchführung des Verfahrens geschaffen werden, wobei insbesondere auch eine optimale Energieausnutzung erzielt werden soll.

Die Aufgabe wird hinsichtlich des Verfahrens dadurch gelöst, daß als Elektrode ein elektrisch leitendes erstes Endlos-Band verwendet wird, das zwischen der ersten und der zweiten Zelle teilweise in die Lösung und den Elektrolyt tauchend in Umlauf gebracht wird und daß in der ersten Zelle das Band kathodisch und in der zweiten Zelle anodisch betrieben wird, wobei eine Gegenelektrode als Kathode mit dem negativen Pol der Spannungsquelle verbunden wird.

Hinsichtlich der Vorrichtung wird die Aufgabe dadurch gelöst, daß die Elektrode ein elektrisch leitendes erstes Endlos-Band ist, welches teilweise in die Lösung und den Elektrolyt taucht, wobei das erste Endlos-Band in der ersten Zelle kathodisch und in der zweiten Zelle anodisch geschaltet ist und eine Gegenelektrode als Kathode ausgebildet ist, die mit dem negativen Pol der Spannungsquelle verbunden ist und daß die Vorrichtung eine Führungsvorrichtung mit Umlenk- und/oder Antriebsrollen zur Führung des ersten Endlos-Bandes aufweist, wobei die Antriebsrolle und einige Umlenkrollen außerhalb der Lösung und des Elektrolyten angeordnet sind.

Im Hinblick auf die Elektrode wird die Aufgabe dadurch gelöst, daß sie aus einem flexiblen Endlos-Band besteht, wenigstens dessen nach außen gekehrte Oberfläche elektrisch leitend ist und daß sie wenigstens zwei Umlenk- und/oder Antriebsrollen aufweist, die übereinander, im Abstand zueinander angeordnet sind, wobei wenigstens eine obere Rolle an der Innenfläche des Endlos-Bandes und eine untere Rolle an der elektrisch leitenden Oberfläche des Bandes anliegt.

Das Endlos-Band besteht vorzugsweise aus einer Folie aus elektrisch leitendem Werkstoff; es ist jedoch auch möglich, ein Endlos-Band in Form eines Netzes oder einer Kette einzusetzen. Als Werkstoff für das Band wird vorzugsweise Metall aus der Platinmetallgruppe oder Ventilmetall bzw. eine Ventilmetallbasis-Legierung eingesetzt; es ist jedoch auch möglich, als Werkstoff für das Band elektrisch leitfähigen Kunststoff oder Kunststoff mit miteinander in Kontakt stehenden elektrisch leitenden Füllkörpern einzusetzen. Das Endlos-Band bildet somit eine bipolare flexible Elektrode.

Vorteilhafte Ausgestaltungen des Verfahrens sind in den Ansprüchen 2 bis 4, vorteilhafte Ausgestaltungen der Vorrichtung in den Ansprüchen 6 bis 9, weitere Ausgestaltungen der Elektrode in den Ansprüchen 11 bis 17 angegeben.

Ein wesentlicher Vorteil der Erfindung liegt darin, daß das Endlos-Band sowohl die elektrische Verbindung zwischen den einzelnen Zellen als auch den Stofftransport des abgeschiedenen Metall in die folgende Zelle bewirkt.

Die mit der Erfindung erzielbaren Vorteile sind weiterhin darin zu sehen, daß eine sehr hohe Reinheit im Raffinationsprozeß durch seriellen Betrieb einer beliebigen Anzahl gleichartig aufgebauter Elektrolyse-Zellen möglich ist, wobei je nach Anwendungsfall ein Kaskaden-Zellbetrieb mit Elektrolytrückführung oder unterschiedliche Elektrolytzusammensetzungen in den einzelnen Zellen möglich ist, so daß jeweils erwünschte Abscheidungsmorphologien erzeugt werden können. Ein wesentlicher Vorteil des Kaskaden-Zellbetriebes ist der äußerst geringe Chemikalienverbrauch und damit auch die äußerst geringe Belastung der Umwelt.

Ein weiterer Vorteil ist darin zu sehen, daß durch die Reihenschaltung einer Vielzahl von Zellen die Metallgewinnungselektrolyse und die Raffinationselektrolyse in einem einzigen durchgängigen Verfahren vereinigt werden könnne, so daß arbeits- und energieintensive Einzelschritte im Verfahren vermieden werden können.

Im folgenden ist der Gegenstand der Erfindung anhand der Figuren 1 bis 6 näher erläutert.
- Figur 1: zeigt im Längsschnitt eine mit zwei Zellen ausgestattete Vorrichtung,
- Figur 2: eine Vorrichtung zur Raffinationselektrolyse, wobei das Ausgangsmaterial in Granalienform in einem Anodenkorb untergebracht ist,
- Figur 3: zeigt im Längsschnitt eine mit drei Zellen ausgestattete Vorrichtung, wobei die Gegenelektrode der zweiten Zelle als umlaufendes Endlosband ausgebildet ist,
- Figur 4: eine Vorrichtung mit drei Zellen, in der auch die Gegenelektrode der dritten Zelle als Endlos-Band ausgebildet ist, wobei das abgeschiedene Metall außerhalb des Elektrolyten mechanisch entfernt wird,
- Figuren 5 und 6: zeigen weitere Ausführungsformen zur Führung des Endlosbandes.

Gemäß Figur 1 besteht der Trog 1 aus zwei Trog-Bereichen 2,3, die durch eine Zwischenwand 4 voneinander getrennt sind. Die in den Trog-Bereichen 2,3 befindliche Lösung 5 und der Elektrolyt 6 sind in ihrer Pegelhöhe durch die Niveauzeichen 5',6' beziffert. In Lösung 5 des Trog-Bereiches 2 befindet sich eine Anode 7, welche mit dem positiven Pol 8 einer Spannungsquelle 9 verbunden ist. Weiterhin taucht in die Lösung 5 ein Teilabschnitt 10' eines über Antriebs- bzw. Umlenkrollen 11,12 ,13,14,15,16,17,18 geführten flexiblen Bandes 10, wobei die Umlenkrollen gegenüber dem Trog in vorgegebenen Positionen angeordnet sind. Antriebs- und Umlenkrolle 11 ist mit einem hier zwecks besserer Übersicht nicht dargestellten Antriebsmotor verbunden, welcher das flexible Band 10 zu einem Umlauf zwingt. Mit seinem anderen Teilabschnitt 10'' taucht Band 10 in den Elektrolyten 6 des Trog-Bereiches 3 ein. Das Band 10 besteht aus einer Metallfolie mit einer Stärke im Bereich von 50 bis 100 µm, vorzugsweise aus einer Titan-Folie. Es ist jedoch auch möglich, als Endlos-Band ein Netz aus einem Platingruppen-Metall oder ein Band aus elektrisch leitendem Kunststoff bzw. ein Band aus miteinander verketteten elektrisch leitenden Kunststoff-Körpern einzusetzen. In der Praxis hat sich neben einer Titanfolie der Einsatz eines Netzes aus Platin als besonders zweckmäßig erwiesen. Die U-förmig gebogenen unteren Enden der Teilabschnitte 10' und 10'' des flexiblen Bandes werden jeweils über die im Bodenbereich der Trog-Bereiche 2,3 angeordneten Umlenkrollen 17,18 geführt; sämtliche Achsen der Umlenkrollen 11 bis 18 verlaufen horizontal.

Während des Betriebes der Anordnung arbeitet Teilabschnitt 10' des flexiblen Bandes 10 als Kathode und Teilbereich 10'' als Anode; weiterhin befindet sich in Elektrolyt 6 des Trog-Bereiches 3 eine Kathode 19, die mit der negativen Klemme 20 der Spannungsquelle 9 verbunden ist.

In einer praktischen Ausführungsform wird in Trog-Bereich 2 eine verunreinigte Kupfergewinnungs-Lösung, die 200 g/l Schwefelsäure und 45 g/l Kupfer enthält, eingesetzt, wobei die Anode 7 eine Sauerstoff entwickelnde unlösliche Elektrode ist. In Trog-Bereich 3 befindet sich ein wässriger, 200 g/l Schwefelsäure mit 45 g/l Kupfer enthaltender Elektrolyt. Als Kathode 19 dient ein Stahlblech.

Während des Betriebes der Anordnung gemäß Figur 1 wird das flexible Band mit einer Bandumlaufgeschwindigkeit von ca. 0,2 m/min bei einer Stromdichte von 150 A/m bei 60°C in Umlauf gesetzt, wobei sich in dem als Kathode wirkenden Teilabschnitt 10' des kontinuierlich durch Lösung 5 geführten Bandes Kupfer abscheidet. Das infolge Bandtransport über Umlenkrollen in den Elektrolyten 6 des Trog-Bereichs 3 geführte flexible Band 10 wirkt nunmehr mit seinem mit Kupfer beschichteten Bereich 10'' als Anode, wobei das zuvor in Lösung 5 abgeschiedene Kupfer nunmehr im Trog-Bereich 3 wiederum gelöst wird, und der Teil-Abschnitt 10'' nunmehr als Anode betrieben wird. Das gelöste Kupfer wird anschließend auf der Kathode 19 abgeschieden. Da beide als Elektrolysezellen wirkende Trog-Bereiche 2,3 einen einzigen Elektrolyseur mit Reihenschaltung von Zellen bilden, entspricht die auf dem Stahlblech abgeschiedene Kupfermenge genau der gleichen Menge, die sich zuvor auf dem Teilabschnitt 10' des flexiblen Bandes 10 im Trog-Bereich 2 abgeschieden hatte. In der Praxis wird vorzugsweise ein kontinuierlicher Bandtransport vorgenommen. Es ist jedoch auch möglich, das Band abschnittsweise zu transportieren, so daß Teilabschnitte schrittweise als Kathode und Anode wirken.

Die Analysen des auf Teilabschnitt 10' des Endlos-Bandes 10 und der Kathode 19 abgeschiedenen Kupfers sind in der nachfolgenden Tabelle aufgeführt:

| | auf Teilabschnitt 10' abgeschiedenes Metall | auf Kathode 19 abgeschiedenes Metall |
|---|---|---|
| CU | 99,5 % | 99,99 % |
| Pb | 800 ppm | < 5 ppm |
| Zn | 15 ppm | < 5 ppm |
| Ni | 600 ppm | < 5 ppm |
| Fe | 300 ppm | < 5 ppm |
| Ag | 450 ppm | < 5 ppm |

Figur 2 zeigt eine Modifikation der in Figur 1 dargestellten Vorrichtung, wobei Anode 7 aus einem elektrisch leitenden, elektrolytresistenten Anodenkorb korb 7' besteht, welcher Ausgangsmaterial 7" in Granalienform enthält. Gemäß Figur 2 wird das Ausgangsmaterial auf dem als Kathode wirkenden Teil 10' des flexiblen Bandes abgeschieden und nach einer Transportbewegung des flexiblen Bandes 10 in den Trog-Bereich 3 überführt, wo das zuvor abgeschiedene Material gelöst und auf Kathode 19 abgeschieden wird.

Nachfolgend ist ein Ausführungsbeispiel für eine Silber-Raffinationselektrolyse in einer Vorrichtung mit Anodenkorb 7 gemäß Figur 2 angegeben:

Die Lösung in den Trogbereichen 2 und 3 besteht aus HNO₃ (Salpetersäure mit einem pH-Wert von 3), die 50g/1 Silber, 5g/l NaNO₃ (Natriumnitrat) enthält.

Zusammensetzung der eingesetzten und gewonnenen Silbermaterialien:

### Beispiel Ag-Raffination

| Granalien in Anodenkorb 7 | Abscheidung auf Teilabschnitt 10' | Abscheidung auf Kathode 19 |
|---|---|---|
| Ag 88% | 98% | 99,99% |
| Cu 9% | 1% | < 50 ppm |
| Pb 1,5% | 0,2% | < 10 ppm |
| Au 0,5% | | |
| Rest Pd, Sn, Ni, Zn | Au, Pd, Ni, Zn | |

Eine weitere Ausführungsform ist in Figur 3 gezeigt, wobei der Trog 21 in drei Trog-Bereiche 22,23,24 aufgeteilt ist. Zwischen den Trog-Bereichen sind Zwischenwände 4 angeordnet. Die prinzipielle Betriebsweise der in Trog 21 gebildeten ersten Zelle 22 mit Lösung 25 entspricht der anhand der Figuren 1 und 2 erläuterten Ausführung. In Trog-Bereich 23 dient dagegen Teilabschnitt 10" als Anode in dem dort vorhandenen Elektrolyten 26, wobei der vorher abgeschiedene Metallgehalt im Elektrolyt 26 aufgelöst wird und auf dem als Kathode wirkenden Teilbereich 30' eines weiteren flexiblen Bandes 30 abgeschieden wird. Das flexible Band 30 entspricht in Aufbau und Wirkungsweise dem bereits anhand der Figuren 1 und 2 beschriebenen Band 10, wobei auch Antriebs- und Umlenkrollen bzw. Führungen der bekannten Ausführungsform entsprechen. Das flexible Band 30 wirkt somit im Trog-Bereich 23 mit seinem Abschnitt 30' als Kathode, während es in dem benachbarten Trog-Bereich 24 mit seinem Teil-Abschnitt 30'' als Anode wirkt, wobei das zuvor abgeschiedene Metall wieder gelöst wird und auf der Kathode 19 abgeschieden wird.

Beim Betrieb der in Figur 3 dargestellten Ausführungsform bestehen die Lösung 25 und die Elektrolyte 26 und 27 ebenfalls aus einem Elektrolyten aus Schwefelsäure und darin gelöstem Kupfer, wie es anhand der Figur 1 beschrieben ist; als Anode dient wiederum ein Kupferblech gemäß Figur 1 oder ein Anodenkorb für Rohgranalien gemäß Figur 2. Zur Abscheidung ist ebenfalls eine Kathode aus Stahl vorgesehen, wie sie anhand der Figuren 1 und 2 beschrieben ist. Der Bandtransport der flexiblen Bänder 10 und 30 kann dabei kontinuierlich oder taktweise erfolgen; dabei ist es möglich, eine Kupplung zwischen den Antrieben der Bandtransporte für die flexiblen Bänder 10 und 30 vorzusehen. Eine solche Anordnung eignet sich insbesondere zur Kombination einer Gewinnungselektrolyse im Trog-Bereich 22 und einer Raffinationselektrolyse in den Trog-Bereichen 23 und 24.

Es ist selbstverständlich möglich, zur Erhöhung der Feinheit (Abscheidung von 99,999% Cu ausgehend von einem Material der in der oben angegebenen Tabelle angegebenen Reinheit) der Raffinationselektrolyse noch weitere Trog-Bereiche vorzusehen, die entsprechend den Bereichen 23,24 nachgeschaltet werden.

Gemäß Figur 4 ist die aus der Figur 3 bekannte Vorrichtung in ihrer dritten Zelle 27 anstelle einer plattenförmigen Gegenelektrode mit einem umlaufenden, elektrisch leitenden Endlos-Band 31 als Kathode versehen; das Endlos-Band 31 ist über einen Stromabnehmer 32 und Leitung 33 mit dem negativen Pol 20 der Gleichspannungsquelle 9 verbunden; der in den Trogbereich 24 tauchende Teilabschnitt 30'' wirkt wie bereits anhand Figur 3 erläutert als Anode, wobei das zuvor im Trogbereich 23 auf dem Teilabschnitt 30' abgeschiedene Metall im Elektrolyten 27 nunmehr in Lösung gebracht wird; nach Abscheidung des Metalls auf dem kathodisch geschalteten Endlos-Band 31 durchläuft das Band eine mechanische Trennvorrichtung 34 zur Entfernung des abgeschiedenen Metalls vom Band. Das Endlos-Band 31 durchläuft in der Trennvorrichtung 34 in Umlaufrichtung gesehen eine Trockenvorrichtung, in der das abgeschiedene Metall getrocknet wird, und eine Abstreifvorrichtung, in der das getrocknete Metall mittels umlaufender Bürsten und Schaber vom Band getrennt wird.

Weitere Möglichkeiten der Führung des Endlos-Bandes 10,30 sind anhand der Figuren 5 und 6 näher erläutert.

Figur 5 stellt eine Führung des Endlos-Bandes 10,30 in der einfachst möglichen Form dar.

Gemäß dieser Figur wird das Endlos-Band von zwei Umlenk-Rollen verschiedenen Durchmessers 14',11 geführt, die übereinander und im Abstand zueinander angeordnet sind; die obere Rolle ist dabei als Antriebs- und Umlenkrolle 14' ausgebildet und liegt an der Innenfläche des Endlos-Bandes an, sie weist einen größeren Durchmesser als die untere Umlenk-Rolle 11 auf, die an der äußeren Oberfläche des Endlos-Bandes 10,30 anliegt.

Das Endlos-Band bildet beiderseits der Rollen 14',11 flankierende herabhängende Schleifen aus, die zum Eintauchen in die Lösung bzw. den Elektrolyten vorgesehen sind.

Gemäß Figur 6 ist es auch möglich, ähnlich wie nach Figur 1 an Stelle einer einzigen großen oberen Rolle eine Vielzahl von kleinen Umlenk-Rollen vorzusehen, wobei nach Figur 6 zwei zusätzliche Umlenk-Rollen 12' und 16' angeordnet sind, die ebenso wie die übrigen Umlenk-Rollen 12,13,14,15,16 an der Innenfläche des Endlosbandes anliegen; als Umlenk- und Antriebs-Rolle ist Rolle 14 vorgesehen; unterhalb dieser Rolle ist im Abstand die untere Umlenk-Rolle 11 angeordnet, welche an der Außenfläche des Endlos-Bandes 10,30 anliegt. Beiderseits der Rolle 11 sind die zum Eintauchen in die Lösung bzw. den Elektrolyten vorgesehenen flankierenden Schleifen des Endlos-Bandes 10,30 ausgebildet, wobei zur Stabilisierung der Bandbewegung die beiden unteren Schleifenenden jeweils eine weitere Umlenk-Rolle 17,18 aufweisen. Eine solche Ausführungsform ist insbesondere bei einer formschlüssigen Übertragung der Antriebskraft von der Antriebsrolle auf das Endlos-Band geeignet.

Es ist jedoch auch möglich, an Stelle der Rolle 14 als Antriebsrolle die untere Umlenk-Rolle 11 vorzusehen; eine solche Ausführungsform läßt einen größeren Kraftschluß zwischen Antriebsrolle und Endlos-Band zu.

## Patentansprüche

1. Verfahren zum elektrolytischen Austragen von Metall aus einer Metallionen enthaltenden Lösung, wobei in einer ersten Zelle (22) eine mit dem positiven Pol (8) einer Spannungsquelle (9) verbundene Anode (7) in die Lösung (5, 25) eingetaucht und Metall aus der Lösung auf einer Elektrode abgeschieden wird, diese Elektrode in eine zweite einen flüssigen Elektrolyten (6, 26) enthaltende Zelle (23) überführt wird und das abgeschiedene Metall von der Elektrode in den Elektrolyten wieder abgegeben und aus dem Elektrolyten auf einer Gegenelektrode (19, 30') wieder niedergeschlagen wird und wobei danach die vom Metall befreite Elektrode aus der zweiten Zelle wieder in die erste Zelle überführt wird, dadurch gekennzeichnet, daß als Elektrode ein elektrisch leitendes erstes Endlos-Band (10) verwendet wird, das zwischen der ersten und der zweiten Zelle teilweise in die Lösung (5, 25) und den Elektrolyt (6, 26) tauchend in Umlauf gebracht wird und daß in der ersten Zelle das Band kathodisch und in der zweiten Zelle anodisch betrieben wird, wobei eine Gegenelektrode (19, 31) als Kathode mit dem negativen Pol (20) der Spannungsquelle (9) verbunden wird.

2. Verfahren nach Anspruch 1, dadurch gekennzeichnet, daß der zweiten Zelle (23) eine dritte Zelle (24) mit Elektrolyt (27) nachgeordnet wird und daß ein zweites, elektrisch leitendes Endlos-Band (30) teilweise in die Elektrolyte (26, 27) der zweiten und dritten Zelle eintauchend zwischen diesen Zellen in Umlauf gebracht wird, wobei das zweite Endlos-Band (30) in der zweiten Zelle (23) kathodisch und in der dritten Zelle (24) anodisch betrieben wird und wobei das Metall auf einer Gegenelektrode (19, 31) in der dritten Zelle abgeschieden wird.

3. Verfahren nach Anspruch 1 oder 2, dadurch gekennzeichnet, daß das auf der Gegenelektrode (19, 31) abgeschiedene Metall außerhalb des Elektrolyten mechanisch entfernt wird.

4. Verfahren nach einem der Ansprüche 1 bis 3, dadurch gekennzeichnet, daß als Gegenelektrode ein elektrisch leitendes umlaufendes Endlos-Band (31) verwendet wird.

5. Vorrichtung zum elektrolytischen Austragen von Metallen aus einer Metallionen enthaltenden Lösung, bei der eine erste die Lösung (5, 25) enthaltende Zelle (22) eine mit dem positiven Pol (8) einer Spannungsquelle (9) verbundene Anode (7) und eine Elektrode zur Abscheidung von Metall aufweist, die zur Überführung des auf ihr abgeschiedenen Metalls in eine eine Gegenelektrode (19, 30') und einen Elektrolyten (6, 26) enthaltende zweite Zelle (23) überführbar ist, dadurch gekennzeichnet, daß die Elektrode ein elektrisch leitendes erstes Endlos-Band (10) ist, welches teilweise in die Lösung (5, 25) und den Elektrolyt (6, 26) taucht, wobei das erste Endlos-Band (10) in der ersten Zelle kathodisch und in der zweiten Zelle anodisch geschaltet ist, und eine Gegenelektrode als Kathode (19, 31) ausgebildet ist, die mit dem negativen Pol (20) der Spannungsquelle (9) verbunden ist und daß die Vorrichtung eine Führungsvorrichtung mit Umlenk- und/oder Antriebsrollen (11; 12'; 12 bis 18; 16'; 14') zur Führung des ersten Endlos-Bandes (10) aufweist, wobei die Antriebsrolle und einige Umlenkrollen außerhalb der Lösung und des Elektrolyten angeordnet sind.

6. Vorrichtung nach Anspruch 5, dadurch gekennzeichnet, daß der zweiten Zelle (23) eine dritte Zelle (24) mit Elektrolyt nachgeordnet ist und daß ein zweites elektrisch leitendes Endlos-Band (30) teilweise in die Elektrolyte (26,27) der zweiten und dritten Zelle eintauchend vorgesehen ist, wobei das zweite Endlos-Band in der zweiten Zelle kathodisch und in der dritten Zelle anodisch geschaltet ist und wobei in der dritten Zelle eine Gegenelektrode angeordnet ist.

7. Vorrichtung nach Anspruch 6, dadurch gekennzeichnet, daß die Gegenelektrode ein elektrisch leitendes umlaufendes Endlos-Band (31) ist.

8. Vorrichtung nach einem der Ansprüche 5 bis 7, dadurch gekennzeichnet, daß wenigstens eine der beiden Elektroden (7,19) im Bereich ihrer zur Gegenelektrode gerichteten aktiven Elektrodenfläche mit einer den lonenfluß behindernden Abschirmvorrichtung aus elektrisch isolierendem Werkstoff versehen ist, welche Teile der Elektrodenfläche abdeckt.

9. Vorrichtung nach einem der Ansprüche 5 bis 7, dadurch gekennzeichnet, daß die beiden Teilabschnitte (10',10",30',30") des Bandes (10,30) unterschiedliche Längen aufweisen.

10. Elektrode zum elektrolytischen Abscheiden von Metall aus einer Metallionen enthaltenden Lösung und Wiederauflösen des abgeschiedenen Metalls, dadurch gekennzeichnet, daß sie aus einem flexiblen Endlos-Band (10,30) besteht, wenigstens dessen nach außen gekehrte Oberfläche elektrisch leitend ist und daß sie wenigstens zwei Umlenk-Rollen (11,14;14') aufweist, die übereinander, im Abstand zueinander angeordnet sind, wobei wenigstens eine obere Rolle (12';12 bis 16;16';14') an der Innenfläche des Endlos-Bandes und eine untere Rolle (11) an der elektrisch leitenden Oberfläche des Bandes (10,30) anliegt.

11. Elektrode nach Anspruch 10, dadurch gekennzeichnet, daß zur Umlenkung des Endlos-Bandes mehrere Rollen (12'; 12, 13, 14, 15, 16; 16') nebeneinander mit Abstand zueinander angeordnet sind.

12. Elektrode nach einem der Ansprüche 10 oder 11, dadurch gekennzeichnet, daß zur Führung des Bandes (10,30) unterhalb der unteren Rolle (11) mindestens zwei weitere innere Umlenk-Rollen (17,18) vorgesehen sind.

13. Elektrode nach Anspruch 12, dadurch gekennzeichnet, daß das Endlos-Band (10,30) vollständig aus elektrisch leitendem Werkstoff besteht.

14. Elektrode nach einem der vorhergehenden Ansprüche 10 bis 13, dadurch gekennzeichnet, daß das Endlos-Band (10,30) aus einer Folie, einem Netz oder einer Kette gebildet ist.

15. Elektrode nach Anspruch 14, dadurch gekennzeichnet, daß das Endlos-Band (10, 30) aus elektrisch leitfähigem Kunststoff oder aus einem, elektrisch leiffähige Füllkörper enthaltenden Kunststoff gebildet ist.

16. Elektrode nach Anspruch 14, dadurch gekennzeichnet, daß das Endlos-Band (10,30) aus einem Ventilmetall oder einer Ventilmetall-Basislegierung besteht.

17. Elektrode nach Anspruch 14, dadurch gekennzeichnet, daß das Endlos-Band aus wenigstens einem Metall der Platinmetall-Gruppe besteht.

## Claims

1. A method for the electroyltic discharge of metal from a solution containing metal ions, in which in a first cell (22) an anode (7), connected with the positive pole (8) of a voltage source (9) is immersed into the solution (5,25) and metal is separated out from the solution on an electrode, this electrode is transferred into a second cell (23) containing a fluid electrolyte (6,26) and the separated metal is delivered again from the electrode into the electrolyte and is deposited again out of the electrolyte on a counter-electrode (19,30') and in which thereafter the electrode which is freed from the metal is transferred from the second cell again into the first cell, characterised in that an electrically conducting first endless Dand (10) is used as electrode, which is drought into circulation between the first and the second cell partially immersed into the solution (5,25) and the electrolyte (6,26) and that in the first cell the and is operated cathodically and in the second cell anodically, in which a counter-electrode (19,31) is connected as cathode with the negative pole (20) of the voltage source (9).

2. A method according to Claim 1, characterised in that a third cell (24) with electrolyte (27) is arranged after the second cell (23) and that a second, electrically conducting endless band (30) is brought into circulation partially immersed into the electrolytes (26,27) of the second and third cell between these cells, in which the second endless Dand (30) is operated cathodically in the second cell (23) and anodically in the third cell (24) and in which the metal is separated on a counter-electrode (19,31) in the third cell.

3. A method according to Claim 1 or 2, characterised in that the metal separated on the counter-electrode (19,31) is removed mechanically outside the electrolyte.

4. A method according to one of Claims 1 to 3, characterised in that as counter-electrode an electrically conducting circulating endless band (31) is used.

5. A device for the electrolytic discharge of metals from a solution containing metal ions, in which a first cell (22) containing the solution (5,25) has an anode (7) connected with the positive pole (8) of a voltage source (9) and has an electrode for the separation of metal, which to transfer the metal separated on it is able to be transferred into a second cell (23) containing a counter-electrode (19,30') and an electrolyte (6,26), characterised in that the electrode is an electrically conducting first endless band (10), which is immersed partially into the solution (5,25) and the electrolyte (6,26), in which the first endless band (10) is connected cathodically in the first cell and anodically in the second cell, and a counter-electrode is constructed as cathode (19,31), which is connected with the negative pole (20) of the voltage source (9) and that the device has a guiding device with guise- and/or drive rollers (11;12'; 12 to 18; 16'; 14') to guide the first endless band (10), in which the drive roller and some guide rollers are arranged outside the solution and the electrolyte.

6. A device according to Claim 5, characterised in that a third cell (24) with electrolyte is arranged after the second cell (23) and that a second electrically conducting endless Dand (30) is provided, immersed partially into the electrolytes (26,27) of the second and third cell, in which the second endless band is connected cathodically in the second cell and anodically in the third cell and in which in the third cell a counter-electrode is arranged.

7. A device according to Claim 6, characterised in that the counter-electrode is an electrically conducting circulating endless band (31).

8. A device according to one of Claims 5 to 7, characterised in that at least one of the two electrodes (7,19) in the region of its active electrode surface directed towards the counter-electrode is provided with a shielding device of electrically insulating material hindering the ion flow, which device covers parts of the electrode surface.

9. A device according to one of Claims 5 to 7, characterised in that the two partial sections (10',10",30',30") of the band (10,30) have different lengths.

10. An electrode for the electrolytic separation of metal from a solution containing metal ions and for the redissolving of the separated metal again, characterised in that it consists of a flexible endless band (10,30), at least the outwardly facing surface of which is electrically conducting and that it has at least two guide rollers (11,14;14'), which are arranged one over the other at a distance from each other, in which at least an upper roller (12',12 to 16;16',14') lies against the inner surface of the endless band and a lower roller (11) lies against the electrically conducting surface of the band (10,30).

11. An electrode according to Claim 10, characterised in that for deflecting the endless band, several rollers (12';12,13,14,15,16;16') are arranged adjacent to each other at a distance from each other.

12. An electrode according to one of Claims 10 or 11, characterised in that to guide the band (10,30) at least two further inner guide rollers (17,18) are provided underneath the lower roller (11).

13. An electrode according to Claim 12, characterised in that the endless band (10,30) consists entirely of electrically conducting material.

14. An electrode according to one of the preceding Claims 10 to 13, characterised in that the endless band (10,30) is formed from a foil, a net or a chain.

15. An electrode according to Claim 14, characterised in that the endless band (10,30) is formed from electrically conductive plastic or of a plastic containing electrically conductive filler bodies.

16. An electrode according to Claim 14, characterised in that the endless band (10,30) consists of a valve metal or a valve metal base alloy.

17. An electrode according to Claim 14, characterise in that the endless band consists of at least one metal of the platinum metal group.

## Revendications

1. Procédé de récupération électrolytique d'un métal à partir d'une solution contenant des ions métalliques, dans le cas duquel une anode (7), reliée aux pôles positifs (8) d'une source de tension (9), plonge dans une première cellule (22) et dans le cas duquel du métal se dépose, depuis la solution, sur une électrode, cette électrode est transférée dans une seconde cellule (23) contenant un électrolyte liquide (6, 26) et le métal déposé est à nouveau cédé, de l'électrode dans l'électrolyte et, de l'électrolyte, se dépose à nouveau sur une contre-électrode (19,30'), et dans le cas duquel ensuite l'électrode, libérée du métal, est à nouveau transférée, de la seconde cellule, dans la première cellule, caractérisé par le fait que comme électrode on emploie une première bande sans fin (10), électriquement conductrice, qui est mise en mouvement tournant continu entre la première et la seconde cellules, en plongeant partiellement dans la solution (5,25) et dans l'électrolyte (6,26) et que dans la première cellule la bande sert de cathode et, dans la seconde cellule, d'anode, une contre-électrode (19,31) étant, en tant que cathode, reliée au pôle négatif (20) de la source de tension (9).

2. Procédé selon la revendication 1, caractérisé par le fait qu'en aval de la seconde cellule (23) est disposée une troisième cellule (24) avec électrolyte (27) et qu'une seconde bande sans fin (30), électriquement conductrice, plongeant partiellement dans l'électrolyte (26,27) de la seconde et de la troisième cellules, est mise en mouvement tournant continu entre ces cellules, la seconde bande sans fin (30) servant, dans la seconde cellule (23), de cathode et, dans la troisième cellule (24), d'anode, et le métal se déposant sur une contre-électrode (19, 31) dans la troisième cellule.

3. Procédé selon la revendication 1 ou 2, caractérisé par le fait que le métal déposé sur la contre-électrode (19,31) en est détaché mécaniquement en dehors de l'électrolyte.

4. Procédé selon l'une des revendications 1 à 3, caractérisé par le fait que comme contre-électrode on emploie une bande sans fin (31), électriquement conductrice, à mouvement tournant continu.

5. Dispositif pour la récupération électrolytique de métaux à partir d'une solution contenant des ions métalliques, dans lequel une première cellule (22), contenant la solution (5,25), présente une anode (7), reliée au pôle positif (8) d'une source de tension (9), et, pour le dépôt du métal, une électrode qui, pour le transfert du métal qui y est déposé, peut être transférée dans une seconde cellule (23) contenant une contre-électrode (19,30') et un électrolyte (6,26), caractérisé par le fait que l'électrode est une première bande sans fin (10) électriquement conductrice qui plonge partiellement dans la solution (5,25) et dans l'électrolyte (6,26), la première bande sans fin (10) étant reliée en cathode dans la première cellule et en anode dans la seconde cellule, et une contre-électrode étant prévue comme cathode (19,31), contre-électrode qui est reliée au pôle négatif (20) de la source de tension ( 9) et que le dispositif présente un dispositif de guidage avec rouleaux de changement de direction et/ou d'entraînement (11; 12';12 à 18; 16';14') pour guider la première bande sans fin (10), le rouleau d'entraînement et quelques rouleaux de changement de direction étant disposés à l'extérieur de la solution et de l'électrolyte.

6. Dispositif selon la revendication 5, caractérisé par le fait qu'en aval de la seconde cellule (23) est disposée une troisième cellule (24) avec électrolyte et qu'une seconde bande sans fin (30) électriquement conductrice est prévue, plongeant partiellement dans l'électrolyte (26,27) de la seconde et de la troisième cellules, la seconde bande sans fin étant reliée en cathode dans la seconde cellule et en anode dans la troisième cellule, et une contre-électrode étant disposée dans la troisième cellule.

7. Dispositif selon la revendication 6, caractérisé par le fait que la contre-électrode est une bande sans fin (31), électriquement conductrice, à mouvement tournant continu.

8. Dispositif selon l'une des revendications 5 à 7, caractérisé par le fait qu'au moins l'une des deux électrodes (7 ,19) est munie, dans la zone de sa surface d'électrode active orientée vers la contre-électrode, d'un dispositif de protection, en matériau électriquement isolant, qui interdit l'écoulement des ions et recouvre des parties de la surface de l'électrode.

9. Dispositif selon l'une des revendications 5 à 7, caractérisé par le fait que les deux portions (10',10",30',30") de la bande (10,30) présentent des longueurs différentes.

10. Électrode pour le dépôt électrolytique d'un métal à partir d'une solution contenant des ions métalliques et la remise en solution du métal déposé, caractérisée par le fait qu'elle est constituée d'une bande sans fin flexible (10,30), dont au moins la surface orientée vers l'extérieur est électriquement conductrice et qu'elle présente au moins deux rouleaux de changement de direction (11,14;14') qui sont disposés l'un au-dessus de l'autre, à une certaine distance l'un de l'autre, au moins un rouleau supérieur (12';12 à 16;16';14;14') s'appuyant contre la surface intérieure de la bande sans fin et un rouleau inférieur (11), contre la surface électriquement conductrice de la bande (10,30).

11. Électrode selon la revendication 10, caractérisée par le fait que, pour le changement de direction de la bande sans fin, plusieurs rouleaux (12'; 12, 13, 14, 15, 16; 16') sont disposés l'un à côté de l'autre à une certaine distance l'un de l'autre.

12. Électrode selon l'une des revendications 10 ou 11, caractérisée par le fait que pour guider la bande (10,30) sont prévus, en dessous du rouleau inférieur (11), au moins deux autres rouleaux de changement de direction intérieurs (17,18).

13. Électrode selon la revendication 12, caractérisée par le fait que la bande sans fin (10,30) est entièrement constituée d'un matériau électriquement conducteur.

14. Électrode selon l'une des revendications précédentes 10 à 13, caractérisée par le fait que la bande sans fin (10,30) est formée d'une feuille, d'un treillis ou d'une chaîne.

15. Électrode selon la revendication 14, caractérisée par le fait que la bande sans fin (10,30) est formée d'un plastique électriquement conducteur ou d'un plastique contenant une charge électriquement conductrice.

16. Électrode selon la revendication 14, caractérisée par le fait que la bande sans fin (10,30) est constituée d'un métal pour soupape ou d'un alliage de base d'un métal pour soupape.

17. Électrode selon la revendication 14, caractérisée par le fait que la bande sans fin est constituée d'au moins un métal du groupe des métaux du platine.
